# EUROPÄISCHE PATENTSCHRIFT

(11) **EP 0 844 702 B1**
(45) Veröffentlichungstag und Bekanntmachung des Hinweises auf die Patenterteilung: **12.01.2000**
(21) Anmeldenummer: 97108196.3
(22) Anmeldetag: 21.05.1997
(51) Int. Cl.: H01R 35/02

(54) **Leitungsverbindung**
Line connection
Raccordement de conduite

(30) Priorität: 25.11.1996 CH 289696
(43) Veröffentlichungstag der Anmeldung: 27.05.1998
(73) Patentinhaber: Oerlikon Contraves AG, 8050 Zürich (CH)
(72) Erfinder: Herlach, Udo R.M., 8121 Benglen (CH); Sanvido, Saverio, 8152 Glattbrugg (CH)
(74) Vertreter: Hotz, Klaus, Dipl.-El.-Ing./ETH Patentanwalt

(56) Entgegenhaltungen:
- DE-A- 1 945 295
- DE-U- 1 984 655
- FR-A- 703 931
- US-A- 3 601 623
- US-A- 5 328 112

## Beschreibung

Die Erfindung betrifft eine Leitungsverbindung nach dem Oberbegriff des Patentanspruchs **1**.

Leitungsverbindungen dieser Art werden dazu verwendet, zwei Leitungen aneinander anzuschliessen, die bei ihrem Gebrauch relativ zueinander um eine gemeinsame Achse bewegt werden; häufig, aber nicht immer, ist nur eine der Leitungen bewegt, während die andere ortsfest ist. Zur Verbindung der beiden Leitungen dient eine Zwischenleitung. Deren eines Ende ist bei einem ersten Anschluss mit der ersten Leitung und bei einem zweiten Anschluss mit der zweiten Leitung verbunden. In Fällen, in denen nur eine ortsfeste mit einer bewegten Leitung zu verbinden ist, ist einer der Anschlüsse fest und der andere bewegbar. Wenn die Zwischenleitung flexibel ausgebildet ist, so wird sie bei Bedarf mittels einer Führungsvorrichtung geführt.

Es sind Leitungsverbindungen dieser Art mit einem festen und einem bewegten Anschluss und einer verhältnismässig wenig flexiblen, in einer Schleife angeordneten Leitung bekannt, wobei sich die Bewegung, ausgehend von einer Nulllage, in beiden Drehrichtungen über einen Winkelbereich von etwa 90°, insgesamt also über etwa 180° erstreckt, so dass dabei ein Halbkreis bestrichen werden kann.

In bestimmten Anwendungsbereichen besteht nun die Notwendigkeit, in entsprechender Weise den gesamten Umkreis über 360° zu bestreichen, wobei aus Gründen der praktischen Realisierung sowie zur Kompensation von Ungenauigkeiten sogar ein Gesamtwinkel von mehr als 360°, also etwa 400°, bestrichen werden sollte. Dazu wäre es bei gewissen Konstruktionen einerseits notwendig, eine sehr flexible Zwischenleitung zu verwenden; anderseits sollte je nach Konzeption die Zwischenleitung auch auf Druck und nicht nur auf Zug beanspruchbar sein und daher keine Flexibilität aufweisen, da generell ein flexibles Element nur auf Zug, nicht aber auf Druck beansprucht werden kann. Diese beiden Forderungen sind nicht miteinander vereinbar.

Es muss daher festgestellt werden, dass Leitungsverbindungen der eingangs genannten Art, mit welchen grosse Drehwinkel bis 360° und mehr bestrichen werden können, nicht bekannt sind.

Die Aufgabe der Erfindung wird somit darin gesehen, eine Leitungsverbindung der eingangs genannten Art vorzuschlagen, welche die relative Drehung von zwei Leitungen bzw. Anschlüssen um eine volle Umdrehung von 360° oder etwas mehr ermöglicht.

Diese Aufgabe wird durch die Merkmale des kennzeichnenden Teils des Patentanspruchs 1 gelöst. Bevorzugte Ausführungen und vorteilhafte Weiterbildungen der erfindungsgemässen Leitungsverbindung werden durch die abhängigen Patentansprüche definiert.

Die neue Leitungsverbindung basiert auf dem Prinzip, anstelle der zu verbindenden Leitungen und der Zwischenleitung jeweils zwei Leitungen bzw. Zwischenleitungen vorzusehen, die funktional, jedoch nicht geometrisch, parallel geschaltet sind. Dies erlaubt, wie später beschrieben wird, eine spiegelsymmetrische Anordnung der Zwischenleitung und der erfindungsgemäss vorgesehenen Zusatzzwischenleitung in zwei gewissermassen gegenläufigen Schlaufen, was zur Folge hat, dass in jeder Bewegungsphase die Zwischenleitung und die Zusatzzwischenleitung auf Zug beansprucht werden, so dass hochflexible Leitungen verwendet werden können.

Als Führungsvorrichtung für die Zwischenleitung und die Zusatzzwischenleitung sind zwei koaxiale Zylinder, nämlich ein innerer Zylinder und ein äusserer Zylinder, vorgesehen, die sich relativ zueinander drehen können. Ebenfalls zur Führungsvorrichtung gehört ein frei drehbares Planetenrad, das durchmessermässig in den Kreisring zwischen den beiden Zylindern passt und dessen Achse parallel zur Achse der Zylinder gerichtet ist. Die erste Leitung ist an einem ersten Anschluss mit dem einen Ende der Zwischenleitung verbunden; eine von ihr abgezweigte erste Zweigleitung ist an einem weiteren Anschluss mit dem einen Ende der Zusatzzwischenleitung verbunden. Die beiden genannten Anschlüsse sind an einem der Zylinder angeordnet. An das andere Ende der Zwischenleitung ist bei einem noch weiteren Anschluss die zweite Leitung angeschlossen, und an das andere Ende der Zusatzzwischenleitung ist bei einem letzten Anschluss die zweite Zweigleitung angeschlossen. Die beiden letztgenannten Anschlüsse sind am anderen der Zylinder angeordnet als die beiden vorgängig genannten Anschlüsse. In der Nullage der Leitungsverbindung sind, wie schon erwähnt, die Zwischenleitung und die Zusatzzwischenleitung sowie auch das Planetenrad symmetrisch zu einer Symmetrieebene angeordnet, die durch die Achse der Zylinder und die in der Nullage befindliche Achse des Planetenrades definiert ist. Die Zwischenleitung läuft von ihrem ersten Anschluss am einen der Zylinder längs diesem Zylinder bis zum Planetenrad, umrundet dieses längs 180° und setzt sich längs dem anderen Zylinder bis zum Anschluss an diesem Zylinder fort; entsprechend läuft die Zusatzzwischenleitung vom Anschluss am einen Zylinder zum Planetenrad, umrundet dieses zur Hälfte, komplementär zur Zwischenleitung, und setzt sich längs des anderen Zylinders bis zu ihrem an diesem Zylinder angeordneten Anschluss fort.

Die oben beschriebene erfindungsgemässe Leitungsverbindung ist nicht nur wegen der Möglichkeit, hochflexible Kabel zu benutzen und damit auch grosse Winkel bis 360° oder mehr zu bestreichen, vorteilhaft. Die symmetrische Anordnung ist auch im Hinblick auf das Drehmoment vorteilhaft, es entstehen keinerlei Rückstellkräfte und die Reibung der ganzen Anordnung ist minimal. Ein weiterer, in gewissen Fällen bedeutsamer Vorteil der erfindungsgemässen Leitungsverbindung ist darin zu sehen, dass sie weder nach innen noch nach aussen über einen Hohlzylinder hinausragt, der dem durch den inneren und den äusseren Zylinder begrenzten Raum entspricht, so dass insbesondere mittig andere Bauteile untergebracht werden, vorzugsweise solche, die in einer koaxialen Beziehung zur relativen Bewegung der beiden Zylinder stehen.

Wenn es auch möglich ist, beide Zylinder zu drehen, so wird doch häufig eine Kombination aus einem festen und einem drehbaren Zylinder bevorzugt.

In konstruktiver Hinsicht ist es in vielen Fällen, speziell wegen dem Raum für die bewegten Leitungen, besonders geeignet, den äusseren Zylinder zu bewegen, obgleich damit der Nachteil verbunden ist, eine grösserer Masse zu beschleunigen bzw. zu verzögern.

Die genauen Orte der Anschlüsse werden durch den erwünschten Gesamtdrehwinkel sowie natürlich auch durch das Durchmesserverhältnis der beiden Zylinder bestimmt. Zur Erreichung eines Drehwinkels von ca. 200° können bei einer Wahl des Durchmesserverhältnisses im ungefähren Bereich von 1:2 in der Nullage die Anschlüsse am einen der Zylinder annähernd diametral angeordnet sein, während die Anschlüsse am anderen Zylinder in der Symmetrieebene zusammenfallen können.

Um ein Verheddern der Zwischenleitung und der axial danebenliegenden Zusatzzwischenleitung zu verhindern, ist es günstig, wenn die Führungsflächen, also die innere Umfangsfläche des äusseren Zylinders, die äussere Umfangsfläche des inneren Zylinders sowie die äussere Umfangsfläche des Planetenrades in Umfangsrichtung verlaufende Führungsnuten oder -rippen enthalten; auch entsprechende Zylinderböden oder -deckel können Führungsfunktionen erfüllen.

Obwohl sich die neue Leitungsverbindung auch für kleine Drehwinkel sehr gut eignet, ist sie doch besonders vorteilhaft, wenn ein relativer Gesamtwinkel von über 360°, also etwa 400°, zu bestreichen ist, so dass sich eine Drehung aus der Nullage in jeder Drehrichtung um je etwa 200° in die Extremallagen ergibt.

Zur Festlegung der Extremallagen ist es günstig, wenn an den Zylindern entsprechende Anschläge vorgesehen sind.

Ein besonderes Problem bezüglich solcher Anschläge stellt sich, wenn der Gesamtdrehwinkel 360° übersteigt. In diesem Fall kann am einen der Zylinder ein Anschlagelement vorgesehen sein. Am anderen der Zylinder werden zwei Festanschläge angebracht; der Winkelabstand dieser Festanschläge ist gleich dem Gesamtdrehwinkel abzüglich 360°. Mittig zwischen diesen Festanschlägen ist am selben Zylinder ein zwischen den Festanschlägen frei schwenkbarer Anschlaghebel angeordnet. Die Festanschläge dienen dazu, den Anschlaghebel, der in den Extremallagen mit der Anschlagplatte zusammenwirkt, je nach Extremallage zu positionieren. In der einen Extremallage befindet sich der Anschlaghebel zwischen dem einen Festanschlag und der einen Fläche des Anschlagelementes, in der anderen Extremallage befindet sich der Anschlaghebel zwischen dem anderen Festanschlag und der gegenüberliegenden Fläche des Anschlagelementes. Zur Veränderung des maximal überstreichbaren Drehwinkels sowie ggfs. zur Justierung kann auch dieses Anschlagelement hebelartig ausgebildet sein.

Die erfindungsgemässe Leitungsverbindungen eignet sich zum Verbinden von Leitungen aller Art wie beispielsweise Fluidleitungen, Glasfaserleitungen und Elektrokabel, insbesondere Flachbandkabel in der Art von Flex Prints.

Die verschiedenen Aspekte der Erfindung werden im folgenden anhand eines bevorzugten Ausführungsbeispiels und mit Bezug auf die Zeichnung ausführlich dargestellt. Es zeigt:
- **Fig. 1**: eine Leitungsverbindung nach dem Stand der Technik, zur Erläuterung des durch die Erfindung gelösten Problems, in stark vereinfachter, schematischer Darstellung.
- **Fig. 2**: eine schematische Darstellung der Leitungsführung bei einer Leitungsverbindung nach der Erfindung; einer Leitungsführung nach der Erfindung;
- **Fig. 3**: eine Leitungsverbindung nach der Erfindung, wobei sich die bewegbaren Teile in ihrer Nullage befinden, als vereinfachtes Schaubild;
- **Fig. 4**: die Zwischenleitung und die Zusatzzwischenleitung, in gleicher Lage und Darstellung wie in Fig. 3;
- **Fig. 5A**: eine Leitungsverbindung nach der Erfindung, in vereinfachter, schematischer Darstellung, wobei sich die bewegbaren Teile in der Nullage befinden;
- **Fig. 5B**: die in Fig. 5A dargestellte Leitungsverbindung, wobei sich die bewegbaren Teile in der einen Extremallage befinden; und
- **Fig. 5C**: die in den Fig. 5A und 5B dargestellte Leitungsverbindung, wobei sich die bewegbaren Teile in der anderen Extremallage befinden.

**Fig. 1** zeigt eine Ausführung einer Leitungsverbindung nach dem Stand der Technik. Die Leitungsverbindung dient dazu, eine Leitung **A** mit einer weiteren Leitung **B** zu verbinden, wozu eine Zwischenleitung **C** verwendet wird. Die Zwischenleitung **C** ist an einem Anschluss **D** mit der Leitung **A** und an einem Anschluss **E** mit der Leitung **B** verbunden. Unter der Annahme, dass die Leitung **A** und der Anschluss **D** fest, die Leitung **B** und der Anschluss **E** beweglich sind, muss sich der Anschluss **E** um den erforderlichen Drehwinkel bzw. auf einer entsprechenden Kreislinie aus der einen Extremallage in die andere Extremallage bewegen, wie es in **Fig. 1** durch von **E** ausgehende Pfeile angedeutet ist. Der Anschluss **E** und damit das dort angschlossene Ende der Zwischenleitung **C** werden während dieser Bewegung mittels einer Führungsvorrichtung geführt. In Fällen, in denen der Drehwinkel im Bereich von gegen 360° oder mehr liegen muss, muss sich zum Beispiel der als beweglich betrachtete Anschluss **D** aus einer Nullage in beiden Drehrichtungen um theoretisch um 180° bzw. unter Berücksichtigung konstruktiver Gegebenheiten um über 180° drehen, was einem Gesamtdrehwinkel von über 360° entspricht. **Fig. 1** macht deutlich, dass sich - wie weiter oben beschrieben - die vorbekannten Leitungsverbindungen im Bereich von insgesamt etwa 50°, jedoch nicht für grössere Drehwinkel eignen.

Die grundsätzliche Idee der vorliegenden Erfindung ist nun darin zu sehen, dass man wie beim Stand der Technik die Leitungen **A** und **B** durch die Zwischenleitung **C** verbindet, wobei man aber, wie in **Fig.2** rein schematisch dargestellt, die Leitung **A** in eine Leitung **A.1** und eine Zweigleitung **A.2,** die Leitung **B** in eine Leitung **B.1** und eine Zweigleitung **B.2** verzweigt; die Leitungen **A.1** und **B.1** sind dabei durch eine Zwischenleitung **C.1** verbunden, während die Zweigleitungen **A.2** und **B.2** durch eine Zusatzzwischenleitung **C.2** verbunden sind; man ordnet, wie weiter unten beschrieben, insbesondere im Hinblick auf die notwendigen Bewegungen, die Zwischenleitung **C.1** und die Zwischenzweigleitung **C.2** symmetrisch an. Der Leitungszug **A.1**, **C.1, B.1** einerseits und der Leitungszug **A.2**, **C.2**, **B.2** anderseits bilden somit funktional, jedoch nicht geometrisch, Parallelleitungen.

Die in den **Fig. 3 - 5** dargestellte Leitungsverbindung **10** nach der Erfindung dient zur Verbindung elektrischer Leitungen. Sie weist eine Zwischenleitung **12.1** sowie eine Zusatzzwischenleitung **12.2**, beide in Form von Flex-Prints auf. Als Führungsvorrichtung für die weiter unten genauer beschriebene Zwischenleitung **12.1** und die Zusatzzwischenleitung **12.2** sind ein innerer Zylinder **20** und ein äusserer Zylinder **22** vorgesehen, welche eine gemeinsame Achse **M** besitzen, um die sie relativ zueinander drehbar sind. Im dargestellten Ausführungsbeispiel ist der innere Zylinder **20** fest, während der äussere Zylinder **22** drehbar ist. Zwischen den Zylindern **20** und **22** ist ein ebenfalls der Führungsvorrichtung zuzurechnendes frei bewegbares Planetenrad **24** angeordnet, dessen Durchmesser im wesentlichen der Radiusdifferenz der beiden Zylinder **20**, **22** entspricht und dessen Achse **N** parallel zur Achse **M** gerichtet ist.

Die Zwischenleitung **12.1** verbindet eine erste Leitung mit einer zweiten Leitung, und die Zusatzzwischenleitung **12.2** verbindet eine erste Zweigleitung mit einer zweiten Zweigleitung. Dabei sind das eine Ende der Zwischenleitung **12** bei einem Anschluss **18.1** mit der ersten Leitung und das andere Ende der Zwischenleitung **12.1** bei einem Anschluss **19.1** mit der zweiten Leitung verbunden. Entsprechend sind das eine Ende der Zusatzzwischenleitung **12.2** bei einem Anschluss **18.2** mit der ersten Zweigleitung und das andere Ende der Zusatzzwischenleitung **12.2** bei einem Anschluss **19.2** mit der zweiten Zweigleitung verbunden. Die Anschlüsse **18.1** und **18.2** befinden sich am äusseren, im vorliegenden Ausführungsbeispiel bewegten, Zylinder **22**, und die Anschlüsse **19.1** und **19.2** am inneren, im vorliegenden Ausführungsbeispiel festen Zylinder **20**. Es liegt auf der Hand, dass bei der vorliegenden Konfiguration die Anschlüsse **19.1** und **19.1** und damit auch die zweite Leitung und die zweite Zweigleitung auch zusammengefasst werden könnten.

Wie am besten aus den **Fig. 4** und **5A** ersichtlich, sind die Zwischenleitung **12.1**, die Zusatzzwischenleitung **12.2** und das Planetenrad **24** in der Nullage der Leitungsverbindung **10** symmetrisch angeordnet, und zwar bezüglich einer Symmetrieebene **S**, die durch die Achse **M** der Zylinder **20**, **22** und die in der Nullage befindliche Achse **N** des Planetenrades **24** definiert und in den **Fig. 5A-5C** eingezeichnet ist, wo sie sich als vertikale Gerade darstellt.

Die Zwischenleitung **12.1** erstreckt sich vom Anschluss **18.1** längs der Innenwand des äusseren Zylinders **22** bis zum Planetenrad **24**, umrundet dieses längs seiner einen Hälfte und geht weiter längs der Aussenwand des inneren Zylinders **20** bis zum Anschluss **19.1**. Symmetrisch dazu läuft die Zusatzzwischenleitung **12.2** vom Anschluss **18.2,** die andere Hälfte des Planetenrades **24** umrundend, zum Anschluss **19.2.**

Es sei noch angemerkt, dass, je nach der Flexibilität des Leitungsmaterials und insbesondere wenn die Achsen **M** und **N** nicht vertikal gerichtet sind, die Zwischenleitung und die Zusatzzwischenleitung ohne zusätzliche konstruktive Massnahmen vom Abgangspunkt auf dem Planetenrad **24** zu den Anschlüssen **18.1** bzw. **18.2** nicht der Innenwandung des äusseren Zylinders **22** folgen sondern direkt aber in gewellter Anordnung angeordnet sein werden.

Im folgenden wird die Funktion der bisher beschriebenen konstruktiven Elemente unter Bezugnahme auf die **Fig. 5A - 5C** erläutert, wobei die Durchmesser der Zylinder **20**, **22** und die Längen der Zwischenleitung **12.1** sowie der Zusatzzwischenleitung **12.2** nicht genau masstäblich dargestellt sind.

**Fig. 5A** zeigt die bewegbaren Teile der Leitungsverbindung **10** in ihrer Nullage, während **Fig. 5B** annähernd die eine Extremallage und **Fig. 5C** annähernd die andere Extremallage der bewegbaren Teile der Leitungsverbindung **10** darstellen.

Aus **Fig. 5B** ist ersichtlich, dass der äussere Zylinder **22** in eine im Vergleich mit **Fig. 5A** um knapp 180° im Gegenuhrzeigersinn gedrehte Lage rotiert wurde, wobei natürlich auch die am äusseren Zylinder **22** angeordneten Anschlüsse **18.1** und **18.2** mitgedreht wurden. Der innere, feste Zylinder **20** und die an ihm angeordneten Anschlüsse **19.1** und **19.2** befinden sich permanent in der in **Fig. 5A** dargestellten Lage. Durch die Bewegung des Anschlusses **18.1** ist das Planetenrad **24** um nahezu 270° um die Achse **M** in die Gegend seiner ersten Extremallage gelangt bzw. zwischen dem inneren Zylinder **20** und dem äusseren Zylinder **22** gerollt. Der Anteil der Zwischenleitung **12.1**, der am inneren Zylinder **20** verläuft, hat sich dadurch verringert, wobei sich gleichzeitig der am äusseren Zylinder **22** verlaufende Anteil der Zwischenleitung **12.1** um dieselbe Länge vergrössert hat. Umgekehrt hat sich der Anteil der Zusatzzwischenleitung **12.1**, der am inneren Zylinder **20** verläuft, vergrössert und der am äusseren Zylinder **22** verlaufende Anteil der Zusatzzwischenleitung **12.2** entsprechend verringert. Bei diesen Lageveränderungen wurde die Zwischenleitung **12.1** vom Anschluss **18.1** gewissermassen gezogen und vom inneren Zylinder **20**, vom äusseren Zylinder **22** und vom dadurch bewegten Planetenrad **24** geführt. Gleichzeitig wurde die Zusatzzwischenleitung **12.2** gewissermassen vom Planetenrad **24** gezogen und dabei ebenfalls vom inneren Zylinder **20** und vom äusseren Zylinder **22** geführt. Im Gegensatz zur Nullage herrscht in allen anderen Lagen keine Symmetrie der bewegbaren Teile der Leitungsverbindung **10**.

Anschliessend an die beschriebene Drehung des äusseren Zylinders **22** in die in **Fig. 5B** dargestellte Lage wird dieser weiter in seine eine Extremallage gedreht. Daraufhin erfolgt die Zurückdrehung in die Nullage und die sofortige Weiterdrehung in die in **Fig. 5C** dargestellte Lage, in welcher sich die bewegbaren Teile nahezu in ihrer zweiten Extremallage befinden; dabei erfolgte insgesamt eine Drehung um über 360° im Uhrzeigersinn. Daran anschliessend erfolgt wiederum eine Drehung um über 360°, jedoch im Gegenuhrzeigersinn. Alle diese Drehungen laufen sinngemäss so ab wie die mit Bezug auf die **Fig. 5A** und **5B** ausführlich beschriebene Drehung.

Zur Festlegung der Extremallagen sind am inneren Zylinder **20** zwei Festanschläge **30.1**, **30.2** und mittig zwischen ihnen ein frei beweglicher, ggfs. mit einer Sperrvorrichtung blockierbarer, Anschlaghebel **32** montiert. Der gegenseitige Winkelabstand der Festanschläge beträgt 40°, wenn davon ausgegangen wird, dass der Gesamtdrehwinkel 400° betragen soll. Am äusseren Zylinder **22** ist ein Anschlagelement **34** befestigt. In der einen Extremallage befindet sich der Anschlaghebel **32** zwischen dem einen Festanschlag **32.1** und der einen Fläche des Anschlagelementes **34**, und in der anderen Extremallage befindet sich der Anschlaghebel **32** zwischen dem anderen Festanschlag **30.2** und der anderen Fläche des Anschlagelementes **34.**

Insbesondere **Fig. 3** zeigt deutlich, dass sich die gesamte Leitungsverbindung in einem hohlzylinderförmigen Raum, der durch die beiden Zylinder **20, 22** begrenzt ist, anordnen lässt. Somit bleibt sowohl der zentrale Raum in inneren Zylinder **20** wie auch die Umgebung ausserhalb des äusseren Zylinders **22** frei für andere Bauteile.

Die oben beschriebene Leitungsverbindung 10 stellt lediglich eine Ausführungsform der erfindungsgemässen Leitungsverbindungen dar, wobei im Rahmen der obigen Beschreibung und der Zeichnung sowie der Patentansprüche sind zahlreiche weitere Ausführungsformen möglich sind.

## Patentansprüche

1. Leitungsverbindung (**10**) zur Verbindung einer ersten Leitung mit einer zweiten Leitung über eine Zwischenleitung (**12.1**) bestehend aus einer ersten Leitung, einer zweiten Leitung und einer Zwischenleitung die mit ihrem einen Ende durch einen ersten Anschluss (**18.1**) mit der ersten Leitung und mit ihrem anderen Ende durch einen zweiten Anschluss (**19.1**) mit der zweiten Leitung verbunden ist, welche Anschlüsse (**18.1**, **19.1**) relativ zueinander um eine gemeinsame Achse (**M**) drehbar sind,
**dadurch gekennzeichnet,**
- dass eine Zusatzzwischenleitung (**12.2**) angeordnet ist,
- dass als Führungsvorrichtung für die Zwischenleitung (**12.1**) und die Zusatzzwischenleitung (**12.2**) ein äusserer Zylinder (**22**) und ein innerer Zylinder (**20**), welche um dieselbe Achse (**M**) und relativ zueinander drehbar angeordnet sind, sowie ein zwischen den Zylindern (**20, 22**) frei drehbares Planetenrad (**24**), dessen Achse (**N**) parallel zur Achse (**M**) gerichtet ist, vorgesehen sind, wobei
- der erste Anschluss (**18.1**) und ein dritter, eine von der ersten Leitung abgezweigte erste Zweigleitung mit dem einen Ende der Zusatzzwischenleitung (**12.2**) verbindender, Anschluss (**18.2**) am einen der Zylinder (**20**) angeordnet sind, und
- der zweite Anschluss (**19.1**) sowie ein vierter, eine von der zweiten Leitung abgezweigte zweite Zweigleitung mit dem anderen Ende der Zusatzzwischenleitung (**12.2**) verbindender, Anschluss (**19.2**) am anderen der Zylinder (**22**) angeordnet sind, derart,
- dass in einer Nullage, aus welcher die Zylinder (**20**, **22**) relativ zueinander in beiden Drehrichtungen drehbar sind, der erste Anschlus (**18.1**), der zweite Anschluss (**19.1**) sowie die Zwischenleitung (**12.1**) einerseits und der dritte Anschluss (**18.2**), der Anschluss vierte (**19.2**) sowie die Zusatzzwischenleitung (**12.2**) anderseits symmetrisch zu einer Symmetrieebene (**S**) angeordnet sind, welche durch die Achse (**M**) der Zylinder (**20**, **22**) und die in der Nullage befindliche Achse (**N**) des Planetenrades (**24**) bestimmt ist, wobei in der Nullage
- die Zwischenleitung (**12.1**) und die Zusatzzwischenleitung (**12.2**) axial nebeneinanderliegend von ihren am einen Zylinder (**22**) angeordneten Anschlüssen (**18.1** bzw. **18.2**) längs dieses Zylinders (**22**) zum Planetenrad (**24**) laufen, dieses komplementär je halb umrunden und längs des anderen Zylinders (**20**) zu ihren am letzteren Zylinder (**20**) angeordneten Anschlüssen (**19.1** bzw. **19.2**) geführt sind.

2. Leitungsverbindung (**10**) nach Patentanspruch **1**,
**dadurch gekennzeichnet,**
dass die Leitungsverbindung vorzugsweise einschliesslich der Leitungen und der Zweigleitungen (**14.2, 16.2**), im durch den inneren Zylinder (**20**) und den äusseren Zylinder (**22**) begrenzten Hohlzylinder angeordnet ist.

3. Leitungsverbindung (**10**) nach Patentanspruch **1**,
**dadurch gekennzeichnet,**
dass einer der Zylinder (**20**, **22**) ortsfest ist.

4. Leitungsverbindung (**10**) nach Patentanspruch **3**,
**dadurch gekennzeichnet,**
dass der ortsfeste Zylinder der innere Zylinder (**20**) ist.

5. Leitungsverbindung nach Patentanspruch **1**,
**dadurch gekennzeichnet,**
dass in der Nullage die Anschlüsse (**18.1**, **18.2**) um mehr als 90° vom Planetenrad (**24**) beabstandet sind.

6. Leitungsverbindung (**10**) nach Patentanspruch **1,**
**dadurch gekennzeichnet,**
dass in der Nullage das Planetenrad (**24**) diametral zu den gegenseitig nicht beabstandeten zweiten und vierten Anschlüssen (**19.1, 19.2**) angeordnet ist.

7. Leitungsverbindung (**10**) nach Patentanspruch **1,**
**dadurch gekennzeichnet,**
dass das Planetenrad (**24**) an seiner äusseren Umfangsfläche, der innere Zylinder (**20**) an seiner äusseren Umfangsfläche und der äussere Zylinder (**22**) an seiner inneren Umfangsfläche in Umfangsrichtung verlaufende Führungsrillen- und/oder rippen für die die Zwischenleitung (**12.1**) und die Zusatzzwischenleitung (**12.2**) aufweisen.

8. Leitungsverbindung (**10**) nach Patentanspruch **1,**
**dadurch gekennzeichnet,**
dass die Zylinder (**20, 22**) relativ zueinander aus der Nullage in die Extremallagen in beiden Drehrichtungen um mehr als 180° drehbar sind.

9. Leitungsverbindung (**10**) nach Patentanspruch **1,**
**dadurch gekennzeichnet,**
dass zur Festlegung der Extremallagen an den Zylindern (**20, 22**) Anschläge (**30.1, 30.2, 32,34**) vorgesehen sind.

10. Leitungsverbindung (**10**) nach den Patentansprüchen **8** und **9,**
**dadurch gekennzeichnet,**
dass zur Festlegung von Extremallagen, in welche die Zylinder (**20, 22**) aus der Nullage relativ zueinander um einen 180° übersteigenden Winkel drehbar sind, am einen Zylinder (**22**) zwei Festanschläge (**30.1, 30.2**) und mittig zwischen den Festanschlägen (**30.1,** **30.2**) ein schwenkbarer Anschlaghebel (**32**) vorgesehen sind, wobei der Winkelabstand der Festanschläge (**30.1**, **30.2**) dem 360° übersteigenden Gesamtdrehwinkel entspricht, und dass am anderen Zylinder (**20**) ein radial gerichteter, zum Zusammenwirken mit dem Anschlaghebel (**32**) in den Extremallagen bestimmtes, Anschlagelement (**34**) fest montiert ist, wobei sich der Anschlaghebel (**32**) in der einen Extremallage zwischen dem einen Festanschlag (**30.1**) und einer Fläche des Anschlagelementes (**34**) und in der anderen Extremallage zwischen dem anderen Festanschlag (**30.2**) und der anderen Fläche des Anschlagelementes (**34**) befindet.

11. Leitungsverbindung nach mindestens einem der Patentansprüche **1**- **10**,
**dadurch gekennzeichnet,**
dass die Leitungen die Zweigleitungen elektrische Leitungen sind, wobei die Zwischenleitung (**12.1**) und die Zusatzzwischenleitung (**12.2**) vorzugsweise Flachbandkabel bzw. Print-Flex sind.

## Claims

1. Line connection (10) for connecting a first line to a second line via an intermediate line (12.1), consisting of a first line, a second line and an intermediate line, which is joined at one end by a first connector (18.1) to the first line and at its other end by a second connector (19.1) to the second line, said connectors (18.1, 19.1) being adapted to rotate relative to one another about a common axis (M),
characterised in that
- an auxiliary intermediate line (12.2) is arranged,
- as a guide fixture for the intermediate line (12.1) and the auxiliary intermediate line (12.2) there are provided an outer cylinder (22) and an inner cylinder (20) which are arranged so as to be able to rotate about the same axis (M) and relative to one another, and a planet wheel (24) which is adapted to rotate freely between the cylinders (20, 22) and the axis of which (N) is directed parallel to the axis (M),
- the first connector (18.1), and a third connector (18.2), which joins a first branch wire that branches off from the first line to one end of the auxiliary intermediate line (12.2), being disposed on one of the cylinders (20), and
- the second connector (19.1) and a fourth connector (19.2), which joins a second branch line that branches off from the second line to the other end of the auxiliary intermediate line (12.2), being disposed on the other of the cylinders (22),
in such a manner that
- in a neutral position, from which the cylinders (20, 22) can be rotated relative to one another in both directions of rotation, the first connector (18.1), the second connector (19.1) and the intermediate line (12.1) on the one hand, and the third connector (18.2), the fourth connector (19.2) and the auxiliary intermediate line (12.2) on the other hand, are disposed symmetrically to a plane of symmetry (S) which is defined by the axis (M) of the cylinders (20, 22) and the axis (N) of the planet wheel (24) which is located in the neutral position, where in the neutral position
- the intermediate line (12.1) and the auxiliary intermediate line (12.2) run axially alongside one another, from their connectors (18.1 and 18.2, respectively) arranged on the one cylinder (22), along this cylinder (22) to the planet wheel (24), respectively run half around the latter in complementary fashion, and are routed along the other cylinder (20) to their connectors (19.1 and 19.2, respectively) arranged on the last-mentioned cylinder (20).

2. Line connection (10) according to claim 1,
characterised in that
the line connection, preferably inclusive of the lines and the branch lines (14.2, 16.2), is arranged in the hollow cylinder delimited by the inner cylinder (20) and the outer cylinder (22).

3. Line connection (10) according to claim 1,
characterised in that
one of the cylinders (20, 22) is stationary.

4. Line connection (10) according to claim 3,
characterised in that
the stationary cylinder is the inner cylinder (20).

5. Line connection according to claim 1,
characterised in that
in the neutral position the connectors (18.1, 18.2) are spaced apart from the planet wheel (24) by more than 90°.

6. Line connection (10) according to claim 1,
characterised in that
in the neutral position the planet wheel (24) is arranged diametrically to the second and fourth connectors (19.1, 19.2) which are not spaced apart from one another.

7. Line connection (10) according to claim 1,
characterised in that
the planet wheel (24) on its external circumferential surface, the inner cylinder (20) on its external circumferential surface, and the outer cylinder (22) on its internal circumferential surface, have circumferentially extending guide channels and/or guide fins for the intermediate line (12.1) and the auxiliary intermediate line (12.2).

8. Line connection (10) according to claim 1,
characterised in that
the cylinders (20, 22) are adapted to be rotated through more than 180° relative to one another out of the neutral position and into the extreme settings in both directions of rotation.

9. Line connection (10) according to claim 1,
characterised in that
limit stops (30.1, 30.2, 32, 34) are provided to locate the extreme settings on the cylinders (20, 22).

10. Line connection (10) according to claims 8 and 9,
characterised in that
to locate extreme settings into which the cylinders (20, 22) are adapted to be rotated from the neutral position relative to one another through an angle exceeding 180°, on the one cylinder (22) there are provided two fixed stops (30.1, 30.2) and centrally between the fixed stops (30.1, 30.2) a swivelling stop lever (32), the angular spacing of the fixed stops (30.1, 30.2) being the same as the overall rotation angle exceeding 360°, and that fixedly mounted on the other cylinder (20) is a radially directed stop member (34) designed to cooperate with the stop lever (32) in the extreme settings, the stop lever (32) being situated in the one extreme setting between the one fixed stop (30.1) and a surface of the stop member (34), and in the other extreme setting between the other fixed stop (30.2) and the other surface of the stop member (34).

11. Line connection according to at least one of claims 1 to 10, characterised in that
the lines and the branch lines are electrical lines, with the intermediate line (12.1) and the auxiliary intermediate line (12.2) preferably being ribbon cables or "print flex".

## Revendications

1. Raccordement (10) de lignes servant à relier une première ligne à une seconde ligne au moyen d'une ligne intercalaire (12.1), constitué par une première ligne, une seconde ligne et une ligne intercalaire, qui est reliée par une extrémité au moyen d'une première borne (18.1) à la première ligne et par sa seconde extrémité au moyen d'une seconde borne (19.1) à la seconde ligne, lesquelles bornes (18.1,19.1) peuvent tourner l'une par rapport à l'autre autour d'un axe commun (M),
caractérisé en ce
- qu'il est prévu une ligne intercalaire supplémentaire (12.2),
- qu'il est prévu, en tant que dispositif de guidage pour la ligne intercalaire (12.1) et la ligne intercalaire supplémentaire (12.2), un cylindre extérieur (22) et un cylindre intérieur (20), qui sont disposés de manière à pouvoir tourner autour du même axe (M) et l'un par rapport à l'autre, ainsi qu'une roue planétaire (24), qui peut tourner librement entre les cylindres (20,22) et dont l'axe (N) est parallèle à l'axe (M), et dans lequel
- la première borne (18.1) et une troisième borne (18.2), qui relient une première ligne de dérivation qui s'étend, à partir de la première ligne, à une extrémité de la ligne intercalaire supplémentaire (12.2), sont disposées sur l'un des cylindres (20), et
- la seconde borne (19.1) ainsi qu'une quatrième quatrième (19.2), qui relie une seconde ligne de dérivation, qui s'étend par dérivation à partir de la seconde ligne, à l'autre extrémité de la ligne intercalaire supplémentaire (12.2), sont disposées sur l'autre des cylindres (22) de telle sorte
- que dans la position zéro, à partir de laquelle les cylindres (20,22) peuvent tourner l'un par rapport à l'autre dans les deux sens de rotation, la première borne (18.1), la seconde borne 19.1 ainsi que la ligne intercalaire (12.1) d'une part et la troisième borne (18.2), la quatrième borne (19.2) ainsi que la ligne intercalaire supplémentaire (12.2) d'autre part, sont disposées symétriquement par rapport à un plan de symétrie (S), qui est déterminé par l'axe (M) des cylindres (20,22) et par l'axe (N), situé dans la position zéro, de la roue planétaire (24), auquel cas dans la position zéro
- la ligne intercalaire (12.1) et la ligne intercalaire supplémentaire (12.2) s'étendent axialement l'une à côté de l'autre depuis leurs bornes (18.1 ou 18.2) disposées sur le cylindre (22), le long de ce cylindre (22) jusqu'à la roue planétaire (24), s'étendent autour de cette dernière d'une manière complémentaire sur un demi-tour et le long de l'autre cylindre (20) jusqu'à leurs bornes (19.1 ou 19.2) disposés sur le cylindre (1) indiqué en dernier lieu.

2. Raccordement (10) de lignes selon la revendication 1, caractérisé en ce que le raccordement de lignes, de préférence y compris les lignes et les lignes de dérivation (14.2, 16.2), est disposé dans le cylindre creux délimité par le cylindre intérieur (20) et le cylindre extérieur (22).

3. Raccordement (10) de lignes selon la revendication 1, caractérisé en ce que l'un des cylindres (20,22) est fixe.

4. Raccordement (10) de lignes selon la revendication 3, caractérisé en ce que le cylindre fixe est le cylindre intérieur (20).

5. Raccordement (10) de lignes selon la revendication 1, caractérisé en ce que dans la position zéro, les bornes (18.1, 18.2) sont distantes de plus de 90° par rapport à la roue planétaire (24).

6. Raccordement (10) de lignes selon la revendication 1, caractérisé en ce
que dans la position zéro, la roue planétaire (24) est disposée diamétralement par rapport aux seconde et quatrième bornes (19.1 et 19.2) qui ne sont pas distantes l'un de l'autre.

7. Raccordement (10) de lignes selon la revendication 1, caractérisé en ce
que la roue planétaire (24) comporte sur sa surface périphérique extérieure, le cylindre intérieur (20) comporte sur sa surface périphérique extérieure, et le cylindre extérieur (22) comporte sur sa surface périphérique intérieure, des rainures et/ou nervures de guidage qui s'étendent dans la direction circonférentielle, pour la ligne intercalaire (12.1) et la ligne intercalaire supplémentaire (12.2).

8. Raccordement (10) de lignes selon la revendication 1, caractérisé en ce
que les cylindres (20,22) peuvent tourner l'un par rapport à l'autre depuis la position zéro, dans les deux sens de rotation, sur plus de 180° pour venir dans les positions extrêmes.

9. Raccordement (10) de lignes selon la revendication 1, caractérisé en ce
que pour la détermination des positions extrêmes, des butées (30.1, 30.2, 32, 34) sont prévues sur les cylindres (20,22).

10. Raccordement (10) de lignes selon les revendications 8 et 9, caractérisé en ce
que pour la détermination de positions extrêmes, dans lesquelles les cylindres (20,22) peuvent tourner l'un par rapport à l'autre à partir de la position zéro, sur un angle dépassant 180°, deux butées fixes (30.1, 30.2) sont prévues sur un cylindre (22) et un levier de butée pivotant (32) est prévu en position centrale entre les butées fixes (30.1, 30.2), la distance angulaire entre les butées fixes (30.1, 30.2) correspondant à l'angle total de rotation qui dépasse 360°, et qu'un élément de butée (34), qui est orienté radialement et est destiné à coopérer avec le levier de butée (32) dans les positions extrêmes, est monté fixe sur l'autre cylindre (20), le levier de butée (32) étant situé, dans une position extrême, entre une butée fixe (30.1) et une surface de l'élément de butée (34) et, dans l'autre position extrême, entre l'autre butée fixe (30.2) et l'autre surface de l'élément de butée (34).

11. Raccordement (10) de lignes selon au moins l'une des revendications 1-10, caractérisé en ce
que les lignes et les lignes de dérivation sont des lignes électriques, la ligne intercalaire (12.1) et la ligne intercalaire supplémentaire (12.2) étant de préférence des câbles en forme de rubans plats ou des dispositifs connus commercialement sous le nom de Print-Flex.
